# FASCICULE DE BREVET EUROPEEN

(11) **EP 1 709 833 B1**
(45) Date de publication et mention de la délivrance du brevet: **15.06.2011**
(21) Numéro de dépôt: 05717488.0
(22) Date de dépôt: 26.01.2005
(51) Int. Cl.: H04R 5/033

(54) **CASQUE AUDIO**
AUDIO-KOPFHÖRER
AUDIO HEADPHONE

(30) Priorité: 29.01.2004 FR 0400815
(43) Date de publication de la demande: 11.10.2006
(73) Titulaire: Garin, Matthieu, 75002 Paris (FR)
(72) Inventeur: Garin, Matthieu, 75002 Paris (FR)
(74) Mandataire: Jeannet, Olivier
(86) Numéro de dépôt international: PCT/FR2005/000164
(87) Numéro de publication internationale: WO 2005/084072

(56) Documents cités:
- DE-C- 439 808
- FR-A- 589 581
- US-A- 4 027 117

## Description

La présente invention concerne un casque audio.

Les casques audios existants comprennent des systèmes d'émission du son qui se placent soit autour de l'oreille (casques "circum-auriculaires"), soit sur le pavillon de l'oreille ("mini-casques"), soit dans le conduit auditif (casques "auriculaires").

Le premier type de casques est utilisé par des professionnels ou avec des chaînes à haute fidélité ; le deuxième type de casque est utilisé plutôt avec des baladeurs tandis que le troisième type de casque est utilisé plutôt avec des baladeurs ou des téléphones portables.

Les dispositifs existants présentent plusieurs inconvénients.

En effet, un casque audio, quelqu'en soit le type, est un corps étranger mis au contact de l'oreille, partie sensible du corps ; le contact de ce corps étranger avec l'oreille provoque une gêne voire une irritation en écoute prolongée.

De plus, les casques audio placent l'émission du son au contact soit du pavillons de l'oreille soit à l'intérieur du conduit auditif alors que l'écoute à l'"échelle naturelle" (c'est-à-dire sans casque) sollicite de manière complémentaire le pavillon et le reste du système auditif ; l'écoute au casque, elle, ne fait pas appel à la fonction première du pavillon de l'oreille, à savoir capter, canaliser et apporter un premier traitement du son.

En outre, les casques audio existants ne parviennent pas à répondre positivement et cumulativement à trois critères de choix : légèreté, fidélité, confort/maniabilité. Les casques "circum-auriculaires" sont certes stables et confortables, et possèdent un diaphragme mobile conséquent offrant une belle fidélité acoustique et un bon rendu global. Cependant, ils sont lourds et peu maniables. Les "mini-casques" sont fonctionnels et légers. Cependant, ils irritent le pavillon de l'oreille en écoute prolongée et leur bande passante est pauvre et étroite. Les casques auriculaires, quant à eux, sont très fonctionnels et extrêmement légers. Cependant, leur qualité audio est médiocre, ils sont très inconfortables en écoute prolongée car ils impliquent un contact avec le conduit auditif.

L'invention vise à remédier à ces inconvénients, en fournissant un casque audio :
- répondant positivement et cumulativement aux trois critères de choix déjà mentionnés, à savoir légèreté, fidélité, confort/maniabilité ;
- exploitant le potentiel naturel acoustique du pavillon de l'oreille ;
- évitant le contact direct entre la source d'émission du son et le pavillon de l'oreille ou le conduit auditif, ou évitant une trop grande proximité du système d'émission du son avec le système auditif ;
- répondant à un besoin de confort et d'ergonomie ;
- se rapprochant d'une écoute de type "spatiale", et étant proche, dans ses propriétés, de l'écoute à l'échelle naturelle (c'est-à-dire sans casque).

Le casque concerné comprend, de manière connue en soi, un bandeau conformé pour enserrer la tête d'un utilisateur, et au moins un ensemble émetteur de son placé en regard d'une oreille.

Selon l'invention, chaque ensemble émetteur de son comprend une mini-enceinte et une coquille présentant une concavité sur une face ; l'ensemble est agencé de telle sorte que:
- ladite mini-enceinte et ladite coquille se trouvent placées devant l'oreille, sans contact avec celle-ci, lorsque le casque est porté, ladite mini-enceinte étant orientée de façon à émettre du son en direction du pavillon de l'oreille, et
- ladite coquille est située en regard de ladite mini-enceinte, avec sa concavité tournée en direction du pavillon de l'oreille.

Le casque selon l'invention ne se compose donc pas d'un bandeau solidaire de deux émetteurs qui reposent soit autour de l'oreille grâce à des coussinets circulaires, soit contre le pavillon de l'oreille, ni d'émetteurs de sons qui viennent se loger dans le conduit auditif.

Dans le casque selon l'invention, chaque mini-enceinte trouve sa place devant l'oreille et le son qu'elle émet est orienté vers le pavillon ; la coquille située en regard de la mini-enceinte a pour fonction de maintenir le son émis par cette mini-enceinte dans la zone du pavillon et d'éviter les perturbations dues à l'environnement. Ladite coquille va ainsi travailler comme un "contre-pavillon" en ce sens qu'elle va donner un premier traitement au son comme le fait le pavillon de l'oreille naturellement; elle va donc préparer et distribuer le son de manière optimale vers le pavillon en prenant en considération la forme et les propriétés de ce dernier tout en protégeant le son émis par la mini-enceinte des perturbations extérieures. Réciproquement, la coquille permet d'isoler le son dans la zone de l'oreille et d'éviter une diffusion du son perturbant l'environnement de l'utilisateur.

Ladite coquille peut avoir la forme d'un coquillage, et plus précisément avoir sensiblement la forme d'une moule.

Selon une forme de réalisation préférée de l'invention, chaque ensemble émetteur de son est monté sur une rotule qui permet à l'utilisateur de l'ajuster à la morphologie de son oreille.

De préférence, le bandeau comprend une partie centrale conformée pour enserrer la tête d'un utilisateur en exerçant une légère pression sur la boite crânienne de celui-ci, et deux portions latérales recourbées à la manière de l'extrémité d'une branche de paire de lunettes, ces portions latérales étant conformées pour trouver un appui stable sur l'os mastoïde, dit le "rocher", lorsque lesdites mini-enceintes et lesdites coquilles sont placés de manière adéquate, en regard et près des oreilles.

Ce bandeau permet un appui stable et non irritant du casque sur une zone osseuse de la tête de l'utilisateur.

De préférence, chaque mini-enceinte et chaque coquille est portée par une branche reliée au bandeau. Cette branche peut être mobile par rapport au bandeau de manière à permettre le réglage de la position de la mini-enceinte et de la coquille indépendamment de la position du bandeau sur la tête de l'utilisateur.

Ladite partie centrale du bandeau peut être raccordée auxdites portions latérales de ce bandeau par des articulations permettant de basculer ladite partie centrale par rapport auxdites portions latérales.

La partie centrale du bandeau peut ainsi basculer par rapport auxdites portions latérales, permettant à la partie centrale de se porter soit sur le sommet du crâne, soit à l'arrière de la tête.

Chaque coquille peut également être reliée au bandeau par une rotule, pour permettre son réglage en position par rapport à celui-ci

Les avantages obtenus avec le casque selon l'invention sont les suivants :
- Ergonomie : le casque selon l'invention respecte la morphologie de l'oreille en ce sens qu'il permet d'éviter la gêne voire l'irritation tant du pavillon de l'oreille que du conduit auditif ; la solidité et le peu de sensibilité de l'os mastoïde offre une grande stabilité et un grand confort à l'utilisateur ;
- Audiophonie : le casque selon l'invention permet de décaler la source de son par rapport à l'oreille et de mettre à contribution le pavillon dans sa fonction première qui est de capter le son et de donner un premier traitement à celui-ci ; le son est plus "dynamique", a plus de "souplesse" et plus de "relief', en étant moins "écrasé" et moins "écrasant" ; les harmoniques sont plus riches, le casque centre le timbre des voix et le son paraît plus spontané ; ce casque restitue une valeur spatiale à l'écoute au casque ;

- Sécurité : restant en circuit semi-ouvert, le casque selon l'invention permet à l'utilisateur de rester au contact du monde extérieur.

Pour la bonne compréhension de l'invention, une forme de réalisation possible du casque qu'elle concerne est décrite ci-après, en référence au dessin schématique annexé. Dans ce dessin,
la figure 1 est une vue de ce casque en perspective ;
la figure 2 en est une vue de face ;
la figure 3 en est une vue similaire à la figure 2, en éclaté, et
les figures 4 à 6 en sont des vues respectivement de face, de profil et de trois-quart une fois placé sur la tête d'un utilisateur.

Les figures 1 à 3 représentent un casque audio 1, comprenant un bandeau 2 conformé pour enserrer la tête d'un utilisateur, et deux ensembles 3 émetteurs de son destinés à être placés en regard des oreilles de l'utilisateur.

Le bandeau 2 comprend une partie centrale 5 conformée pour enserrer la tête de l'utilisateur en exerçant une légère pression sur la boite crânienne de celui-ci, et deux portions latérales 6 recourbées à la manière des extrémités de branches d'une paire de lunettes. Comme le montrent les figures 5 et 6, ces portions latérales 6 sont conformées pour trouver un appui stable sur l'os mastoïde, dit le "rocher", lorsque les ensembles 3 sont placés en regard des oreilles de l'utilisateur.

Chaque ensemble 3 comprend, ainsi que cela apparaît plus particulièrement sur la figure 3, une mini-enceinte 7 et une coquille 8 présentant une concavité sur une face.

La mini-enceinte 7 est montée sur l'extrémité d'une branche 9 reliée à la zone latérale de la partie centrale 5 du bandeau 2, et la coquille 8 est fixée à la mini-enceinte 7 de telle sorte que sa concavité soit tournée vers l'oreille de l'utilisateur lorsque que le casque 1 est porté.

Ainsi que cela apparaît en référence aux figures 4 à 6, le casque 1 est agencé de telle sorte que les mini-enceintes 7 se trouvent placées devant les oreilles de l'utilisateur, sans contact avec celles-ci, lorsque le casque 1 est porté, et sont orientées de façon à émettre du son en direction des pavillons de ces oreilles. Dans cette même position, les coquilles 8 sont placées le long des pavillons des oreilles.

Ainsi qu'il apparaît de ce qui précède, l'invention fournit un casque audio présentant de nombreux avantages par rapport aux casques de la technique antérieure. En effet, ce casque répond positivement et cumulativement à trois critères de choix, à savoir légèreté, fidélité, confort/maniabilité, exploite le potentiel naturel acoustique du pavillon de l'oreille, évite le contact direct entre la source sonore et le pavillon de l'oreille ou le conduit auditif, ou une trop grande proximité du système d'émission du son avec le système auditif, répond à un besoin de confort et d'ergonomie, et se rapproche d'une écoute de type "spatiale", proche de l'écoute à l'échelle naturelle (c'est-à-dire sans casque).

Il va de soi que l'invention n'est pas limitée à la forme de réalisation décrite ci-dessus à titre d'exemple mais qu'elle en embrasse au contraire toutes les variantes de réalisation, comme definies par les revendications.

## Revendications

1. Casque audio (1), comprenant un bandeau (2) conformé pour enserrer la tête d'un utilisateur et au moins un ensemble (3) émetteur de son placé en regard d'une oreille, **caractérisé en ce que** chaque ensemble (3) émetteur de son comprend une mini-enceinte (7) et une coquille (8) présentant une concavité sur une face ; l'ensemble est agencé de telle sorte que
- ladite mini-enceinte (7) et ladite coquille (8) se trouvent placées devant l'oreille, sans contact avec celle-ci, lorsque le casque (1) est porté, ladite mini-enceinte (7) étant orientée de façon à émettre du son en direction du pavillon de l'oreille, et
- ladite coquille (8) est située en regard de ladite mini-enceinte (7), avec sa concavité tournée en direction du pavillon de l'oreille.

2. Casque selon la revendication 1, **caractérisé en ce que** la coquille (8) a sensiblement la forme d'un coquillage.

3. Casque selon la revendication 2, **caractérisé en ce que** la coquille (8) a sensiblement la forme d'une moule.

4. Casque selon l'une des revendications 1 à 3, **caractérisé en ce que** chaque ensemble (3) émetteur de son est monté sur une rotule.

5. Casque selon l'une des revendications 1 à 4, **caractérisé en ce que** le bandeau (2) comprend une partie centrale (5) conformée pour enserrer la tête d'un utilisateur en exerçant une légère pression sur la boite crânienne de celui-ci, et deux portions latérales (6) recourbées à la manière de l'extrémité d'une branche de paire de lunettes, ces portions latérales (6) étant conformées pour trouver un appui stable sur l'os mastoïde, dit le "rocher", lorsque lesdites mini-enceintes (7) et lesdites coquilles (8) sont placés de manière adéquate près des oreilles.

6. Casque selon l'une des revendications 1 à 5, **caractérisé en ce que** chaque mini-enceinte (7) et chaque coquille (8) est portée par une branche (9) reliée au bandeau (2).

7. Casque selon la revendication 6, **caractérisé en ce que** chaque branche (9) est mobile par rapport au bandeau (2).

8. Casque selon l'une des revendications 1 à 7, **caractérisé en ce que** ladite partie centrale (5) du bandeau (2) est raccordée auxdites portions latérales (6) de ce bandeau (2) par des articulations permettant de basculer ladite partie centrale (5) par rapport auxdites portions latérales (6).

9. Casque selon l'une des revendications 1 à 8, **caractérisé en ce que** chaque coquille est reliée au bandeau par une rotule.

## Claims

1. Audio headphone (1), comprising a headband (2) embodied to surround the head of a user and at least one sound emitter unit (3) arranged to face an ear, **characterized in that** each sound emitter unit (3) comprises a mini-loud speaker (7) and a shell (8) concave on one face ; the unit (3) is embodied such that :
- said mini-loud speaker (7) and said shell (8) are arranged in front of the ear, without making contact therewith, when the headphone (1) is worn, said mini-loud speaker (7) being placed such as to broadcast the sound therefrom in the direction of the auricle of the ear, and
- said shell (8) is placed near said mini-loud speaker (7), with the concave region thereof facing the auricle of the ear.

2. Headphone according to claim 1, wherein the shell (8) has approximately the shape of a shellfish.

3. Headphone according to claim 2, wherein the shell (8) has approximately the shape of a mussel.

4. Headphone according to one of the claims 1 to 3, wherein each sound emitter unit (3) set is mounted on a ball-and-socket joint.

5. Headphone according to one of the claims 1 to 4, wherein the headband (2) includes a central part (5) embodied to surround the head of a user by exerting a light pressure on his/her cranium, and two lateral portions (6) bent like a glasses side-piece's tip, these lateral portions (6) being shaped to find a stable rest on the mastoid bone, referred to as the "boulder", when said mini-loud speaker (7) and said shell (8) are properly positioned near the ears.

6. Headphone according to one of the claims 1 to 5, wherein each mini-loud speaker (7) and each shell (8) is carried by a side-piece (9) connected to the headband (2).

7. Headphone according to claim 6, wherein each side-piece (9) is movable with respect to the headband (2).

8. Headphone according to one of the claims 1 to 7, wherein said central part (5) of the headband (2) is connected to said lateral portions (6) of this headband (2) by articulations enabling to tip said central part (5) against said lateral portions (6).

9. Headphone according to one of the claims 1 to 8, wherein each shell is connected to the headband by a ball-and-socket joint.

## Patentansprüche

1. Kopfhörer (1), ein Band (2) umfassend, das gestaltet ist, um den Kopf eines Benutzers zu umschließen und mindestens einen Tonsenderblock (3), der gegenüber einem Ohr platziert ist, **dadurch gekennzeichnet, dass** jeder Tonsenderblock (3) einen Mini-Lautsprecher (7) und eine Schale (8) umfasst, die auf einer Seite eine Konkavität aufweist; der Block ist derart angeordnet, dass :
- sich der besagte Mini-Lautsprecher (7) und die besagte Schale (8) vor dem Ohr platziert befinden, ohne Kontakt mit diesem, wenn der Kopfhörer (1) getragen wird und derart ausgerichtet ist, um Töne in Richtung der Ohrmuschel zu senden, in der Art, dass
- die besagte Schale (8) neben dem besagten Mini-Lautsprecher (7) angeordnet ist, indem sie entlang der Ohrmuschel platziert ist, mit ihrer Konkavität in Richtung dieser Ohrmuschel gedreht.

2. Kopfhörer nach Anspruch 1, **dadurch gekennzeichnet, dass** die Schale (8) etwa die Form einer Muschel hat.

3. Kopfhörer nach Anspruch 2, **dadurch gekennzeichnet, dass** die Schale (8) etwa die Form einer Miesmuschel hat.

4. Kopfhörer nach einem der Ansprüche 1 bis 3, **dadurch gekennzeichnet, dass** jeder Tonsenderblock (3) auf einem Kugelgelenk montiert ist.

5. Kopfhörer nach einem der Ansprüche 1 bis 4, **dadurch gekennzeichnet, dass** das Band (2) einen mittleren Teil (5) umfasst, der gestaltet ist, um den Kopf eines Benutzers durch Ausüben eines leichten Drucks auf die Schädelhöhle desselben zu umschließen, und zwei seitliche, in der Art des Endes eines Brillenbügels gebogene Abschnitte (6), wobei diese seitlichen Abschnitte (6) gestaltet sind, um sich stabil auf dem "Fels" genannten Mastoidknochen abzustützen, wenn die besagten Mini-Lautsprecher (7) und die besagten Schalen (8) adäquat in der Nähe der Ohren platziert sind.

6. Kopfhörer nach einem der Ansprüche 1 bis 5, **dadurch gekennzeichnet, dass** jeder Mini-Lautsprecher (7) und jede Schale (8) von einem mit dem Band (2) verbundenen Schenkel (9) getragen wird.

7. Kopfhörer nach Anspruch 6, **dadurch gekennzeichnet, dass** jeder Schenkel (9) in bezug zum Band (2) beweglich ist.

8. Kopfhörer nach einem der Ansprüche 1 bis 7, **dadurch gekennzeichnet, dass** der besagte mittlere Teil (5) des Bandes (2) anhand von Gelenken mit den besagten seitlichen Abschnitten (6) dieses Bandes (2) verbunden ist, die es erlauben, den besagten mittleren Teil (5) in bezug zu den besagten seitlichen Abschnitten (6) zu schwenken.

9. Kopfhörer nach einem der Ansprüche 1 bis 8, **dadurch gekennzeichnet, dass** jede Schale mit dem Band durch ein Kugelgelenk verbunden ist.
